# EUROPÄISCHE PATENTSCHRIFT

(11) **EP 1 866 590 B1**
(45) Veröffentlichungstag und Bekanntmachung des Hinweises auf die Patenterteilung: **04.06.2008**
(21) Anmeldenummer: 06706820.5
(22) Anmeldetag: 10.02.2006
(51) Int. Cl.: F28F 9/04, F25B 39/04

(54) **WÄRMEÜBERTRAGER, INSBESONDERE KONDENSATOR FÜR KLIMAANLAGEN**
HEAT EXCHANGER, IN PARTICULAR CONDENSER FOR AIR CONDITIONING SYSTEMS
ECHANGEUR THERMIQUE, NOTAMMENT CONDENSEUR POUR SYSTEME DE CLIMATISATION

(30) Priorität: 31.03.2005 EP 05007069
(43) Veröffentlichungstag der Anmeldung: 19.12.2007
(73) Patentinhaber: Frape Behr S.A., 08040 Barcelona (ES)
(72) Erfinder: JIMENEZ, Conejo, 08020 Barcelona (ES)
(74) Vertreter: Grauel, Andreas
(86) Internationale Anmeldenummer: PCT/EP2006/001190
(87) Internationale Veröffentlichungsnummer: WO 2006/102951

(56) Entgegenhaltungen:
- EP-A- 0 446 824
- EP-A- 1 150 088
- EP-A- 1 439 367
- US-A- 3 349 465
- US-A- 5 251 692

## Beschreibung

Die Erfindung betrifft einen Wärmeübertrager, insbesondere für Klimaanlagen, insbesondere von Kraftfahrzeugen nach dem Oberbegriff des Patentanspruches 1 - bekannt durch die EP 1 439 367 A1. Die Erfindung betrifft auch ein Verfahren zur Herstellung eines Wärmeübertragers nach dem Oberbegriff des Patentanspruches 5.

Kondensatoren für Klimaanlagen von Kraftfahrzeugen werden heute vollständig aus Aluminiumteilen hergestellt und hartgelötet. Ein Kondensator besteht im Wesentlichen aus einem Kondensatorblock, der aus Flachrohren und Wellrippen aufgebaut ist, sowie beiderseits des Blockes angeordneten Sammelrohren, welcher in kommunizierender Verbindung mit den Rohren des Kondensatorblockes stehen. Die Sammelrohre und die Flachrohre des Kondensators werden von einem Kältemittel durchströmt, welches dem Kondensator aus einem Kältemittelkreislauf über Anschlussflansche zugeführt und wieder entzogen wird. Die Anschlussflansche sind vorgefertigte separate Teile, die einerseits mit einem Sammelrohr des Kondensators und andererseits mit einer Kältemittelleitung verbunden werden.

Durch die US-A 5,477,919 wurde ein Kondensator für Klimaanlagen von Kraftfahrzeugen bekannt, bei welchem ein Kältemittelanschlussflansch mit einem Sammelrohr verbunden ist, wobei zur Herstellung eines dichten Kältemittelströmungskanals Buchsen zwischen Kältemittelflansch und Sammelrohr angeordnet und mit den zu verbindenden Teilen verlötet sind. Diese Flanschverbindung ist wegen der Vielzahl der Teile mit relativ hohen Herstellkosten verbunden.

Durch die EP 1 150 088 A2 wurde eine Verbindung zwischen einem Kältemittelanschlussflansch und einem Sammelrohr eines Kondensators bekannt, wobei der Kältemittelflansch einen angeformten Stutzen aufweist, welcher in eine Bohrung des Sammelrohres gesteckt und mittels eines Stempels derart aufgeweitet wird, dass eine Fixierung und Verankerung des Flansches auf dem Sammelrohr erreicht wird. Anschließend erfolgt die Verlötung von Sammelrohr und Flansch. Auch diese Art der Verbindung ist kostenaufwändig, insbesondere wegen der Ausbildung des Flansches.

Durch die oben genannte EP 1 439 367 A1, von der die Erfindung ausgeht, wurde (gemäß Ausführungsbeispiel gemäß Fig. 6) eine Verbindung zwischen einem Sammelrohr und einem Kältemittelanschlussflansch bekannt, wobei das Sammelrohr zweiteilig ausgebildet ist und einen Deckel mit ausgeformtem Kragen aufweist, der in eine Bohrung des Anschlussflansches gesteckt wird. Dabei ist zur Fixierung des Anschlussflansches auf dem Sammelrohr ein leichter Klemmsitz vorgesehen. Nachteilig hierbei könnte sein, dass der Klemmsitz für eine sichere Fixierung nicht immer ausreichend ist und dass eine Verdrehung zwischen Anschlussflansch und Sammelrohr um die Achse des Kragens auftreten könnte.

Es ist Aufgabe der vorliegenden Erfindung, einen Wärmeübertrager der eingangs genannten Art bezüglich seiner Herstellung, insbesondere hinsichtlich der Verbindung zwischen Anschlussflansch und Sammelrohr einfacher und sicherer zu gestalten sowie ein verbessertes Verfahren zur Fixierung des Anschlussflansches am Sammelrohr bereitzustellen.

Diese Aufgabe wird zunächst durch die Merkmale des Patentanspruches 1 gelöst. Erfindungsgemäß ist vorgesehen, dass der in eine Bohrung des Anschlussflansches eingesetzte Kragen mittels eines Polygonstempels derart plastisch verformt wird, dass eine Fixierung erfolgt. Unter Polygonstempel ist ein Umform- oder Aufweitwerkzeug zu verstehen, welches keinen kreisrunden Querschnitt, sondern einen Polygonquerschnitt aufweist, der sich in Richtung auf eine Spitze hin leicht verjüngt. Beispielsweise kann der Polygonstempel drei, vier oder sechs Flächen aufweisen, die sich pyramidenartig verjüngen oder als Pyramidenstumpf ausgebildet sind. Mit diesem Werkzeug wird der im Anschlussflansch steckende Kragen verformt. Damit wird der Vorteil einer verbesserten Fixierung des Anschlussflansches auf dem Sammelrohr erreicht. Der für die nachfolgende Lötung vorbereitete, komplettierte Wärmeübertrager kann infolge der erfindungsgemäßen Fixierung ohne weitere Löthilfen in einem Lötofen gelötet werden, so dass eine Dichtlötung zwischen dem Kragen und dem Anschlussflansch erzielt wird.

In vorteilhafter Ausgestaltung der Erfindung erfolgt durch das Hineindrücken des Polygonstempels in den Kragen des Sammelrohres eine Aufweitung des Kragens gegenüber der Bohrung des Anschlussflansches, wobei ein inniger Kontakt zwischen Kragen und Anschlussflansch im Bereich der Polygonecken bzw. -kanten hergestellt wird. Es erfolgt also nur eine partielle Aufweitung - bei einem Sechseckquerschnitt also nur an sechs Ecken bzw. Kanten, jeweils um 60 Grad auf dem Umfang versetzt. Dies begünstigt infolge Lotspaltbildung eine sichere Dichtlötung. Nach der Aufweitung mittels Polygonstempel weist der Innenquerschnitt des Kragens einen Polygon-, vorzugsweise einen Sechseckquerschnitt - wie ein Innensechskant - auf.

In vorteilhafter Ausgestaltung der Erfindung ist das Sammelrohr zweiteilig, d. h. mit einem Deckel und Bodenteil ausgebildet, wobei der Kragen am Deckel angeformt ist. Dadurch ergeben sich Vorteile bei der Herstellung des Kragens und beim Fixieren mittels des Polygonstempels.

Die Aufgabe der Erfindung wird auch durch ein Verfahren mit den Merkmalen des Patentanspruches 5 gelöst. Erfindungsgemäß ist vorgesehen, dass zunächst der aus dem Sammelrohr ausgeformte Kragen in die Bohrung des Anschlussflansches eingesetzt und anschließend mittels des Polygonstempels durch Aufweitung fixiert wird. Anschlussflansch und Sammelrohrdeckel sind danach hinreichend fest miteinander verbunden, dass danach eine Lötung ohne weitere Hilfsmittel erfolgen kann.

Ein Ausführungsbeispiel der Erfindung ist in der Zeichnung dargestellt und wird im Folgenden näher beschrieben. Es zeigen
- Fig. 1: einen Ausschnitt eines Kondensators mit einem Anschlussflansch vor dessen Montage,
- Fig. 2: den auf dem Sammelrohr des Kondensators montierten Anschlussflansch und
- Fig. 3: eine Ansicht von innen auf das Sammelrohr im Bereich des Anschlussflansches.

**Fig. 1** zeigt einen Eckausschnitt eines Kondensators 1 für eine nicht dargestellte Klimaanlage eines Kraftfahrzeuges. Der Kondensator 1 weist einen aus Flachrohren 2 und nicht dargestellten Rippen bestehenden Kondensatorblock 3 auf, welcher mit einem Sammelrohr 4 verbunden ist. Ein weiteres Sammelrohr auf der entgegengesetzten Seite des Kondensatorblockes ist nicht dargestellt. Das Sammelrohr 4 ist zweiteilig ausgebildet, d. h. es weist einen Boden 5 und einen Deckel 6 auf, welche einen etwa halbkreisförmigen Querschnitt aufweisen und ineinander gesetzt sind. Stirnseitig ist das Sammelrohr 4 durch eine Endwand 7 abgeschlossen und bildet einen Hohlraum, welcher mit den Flachrohren 2 kommuniziert. Aus dem Deckel 6 ist ein Kragen 8 einstückig ausgeformt, d. h. durch Lochstanz-Prägen.

In der Zeichnung oberhalb des Sammelrohres 4 ist ein Anschlussflansch 9 dargestellt, der mit dem Sammelrohr 4 zu verbinden ist. Der Anschlussflansch 9 weist eine Durchgangsbohrung 10 auf, welche einerseits mit einer nicht dargestellten Kältemittelanschlussleitung und andererseits mit dem Kragen 8 des Sammelrohres 4 verbunden wird. Die in der Zeichnung dargestellten Einzelteile 2, 5, 6, 7, 8, 9 bestehen aus Aluminium bzw. Aluminiumlegierungen und werden miteinander verlötet. Zur Vorbereitung des Lötprozesses werden alle Teile zusammengefügt, insbesondere wird der Anschlussflansch 9 mit seiner Durchgangsbohrung 10 auf den Kragen 8 des Sammelrohres 4 gesetzt. Damit erfolgt bereits eine vorläufige Positionierung und Zentrierung des Anschlussflansches 9 auf dem Sammelrohr 4.

**Fig. 2** zeigt den Flansch 9, aufgesetzt auf den Deckel 6 des Sammelrohres 4.

**Fig. 3** zeigt eine Ansicht in Richtung X auf den Deckel 6, wobei der Strömungsquerschnitt des Kragens 8 als geschwärzte Kreisfläche 8a erscheint. Erfindungsgemäß ist vorgesehen, dass der Kreisquerschnitt 8a mittels eines nicht dargestellten Polygonstempels verformt, d. h. insbesondere gegenüber der Durchgangsbohrung 10 des Anschlussflansches 9 aufgeweitet wird. Unter Polygonstempel soll ein domförmiges Werkzeug verstanden werden, welches einen nicht kreisförmigen, polygonförmigen Querschnitt aufweist, welcher sich in Stossrichtung verjüngt, d. h. keilförmig oder pyramidenstumpfförmig ausgebildet ist. Insofern erfolgt eine Verformung des Innendurchmessers des Kragens 8 im Wesentlichen über die Polygonkanten, welche sich in das Material des Kragens 8 eingraben und dieses nach außen drücken, wodurch eine Pressung entsteht. Der Querschnitt des Polygonstempels hat vorzugsweise die Form eines regelmäßigen Sechsecks, wobei allerdings auch mehr oder weniger Ecken möglich sind. Durch diese Umformung des Kragens wird eine hinreichende Fixierung zwischen Sammelrohr 4, respektive Deckel 6 und Anschlussflansch 9 erreicht. In diesem fixierten Zustand können Anschlussflansch 9 und Deckel 6 sowie der gesamte Kondensator 1 in einem Arbeitsgang in einem nicht dargestellten Lötofen gelötet werden.

## Patentansprüche

1. Wärmeübertrager, insbesondere Kondensator (1) für Klimaanlagen, insbesondere von Kraftfahrzeugen mit mindestens einem Sammelrohr (4) und mit mindestens einem Anschlussflansch (9), der mit dem Sammelrohr (4) stoffschlüssig verbunden ist und in kommunizierender Verbindung steht, wobei das Sammelrohr (4) einen Kragen (8) und der Anschlussflansch (9) eine Bohrung (10) aufweisen, in welcher der Kragen (8) vor der stoffschlüssigen Verbindung fixierbar ist, **dadurch gekennzeichnet, dass** der Kragen (8) durch eine Umformung mittels eines einen Polygonquerschnitt aufweisenden Stempels fixiert ist.

2. Wärmeübertrager nach Anspruch 1, **dadurch gekennzeichnet, dass** der Kragen (8) einen Innenquerschnitt (8a) aufweist, der mittels des Polygonstempels gegen die Bohrung (10) aufweitbar ist.

3. Wärmeübertrager nach Anspruch 1 oder 2, **dadurch gekennzeichnet, dass** das Sammelrohr (4) zweiteilig ausgebildet ist und einen Boden (5) und einen Deckel (6) aufweist, an welchem der Kragen (8) einstückig angeformt ist.

4. Wärmeübertrager nach Anspruch 1, 2 oder 3, **dadurch gekennzeichnet, dass** der Kragen (8) nach der Umformung bzw. Aufweitung einen Innenquerschnitt (8a) mit der Form eines Polygons, vorzugsweise eines regelmäßigen Sechsecks aufweist.

5. Verfahren zur stoffschlüssigen Verbindung, insbesondere zum Löten eines Wärmeübertragers (1) mit mindestens einem Sammelrohr (4) und einem daran zu befestigenden Anschlussflansch (8), **dadurch gekennzeichnet, dass** aus dem Sammelrohr (4, 6) ein Kragen (8) ausgeformt, dass der Anschlussflansch (9) auf dem Sammelrohr (4, 6) positioniert und der Kragen (8) in eine Bohrung (10) des Anschlussflansches (9) eingesetzt, anschließend mittels eines Polygonstempels umgeformt, damit fixiert und anschließend in einem Lötofen gelötet wird.

## Claims

1. A heat exchanger, in particular condenser (1) for air conditioning systems, in particular of motor vehicles, having at least one collecting tube (4) and having at least one connecting flange (9) which is cohesively joined and connected in a communicating manner to the collecting tube (4), with the collecting tube (4) having a collar (8) and the connecting flange (9) having a bore (10) in which the collar (8) can be fixed before the cohesive joining, **characterized in that** the collar (8) is fixed by a deforming operation by means of a punch which has a polygonal cross section.

2. The heat exchanger as claimed in claim 1, **characterized in that** the collar (8) has an internal cross section (8a) which can be expanded against the bore (10) by means of the polygonal punch.

3. The heat exchanger as claimed in claim 1 or 2, **characterized in that** the collecting tube (4) is of two-part design and has a base (5) and a cover (6) on which the collar (8) is integrally formed.

4. The heat exchanger as claimed in claim 1, 2 or 3, **characterized in that** the collar (8), after the deformation or expansion, has an internal cross section (8a) with the shape of a polygon, preferably of a regular hexagon.

5. A method for cohesive joining, in particular for soldering a heat exchanger (1) having at least one collecting tube (4) and a connecting flange (8) which is to be fastened to said collecting tube (4), **characterized in that** a collar (8) is formed out of the collecting tube (4, 6), **in that** the connecting flange (9) is positioned on the collecting tube (4, 6), and the collar (8) is inserted into a bore (10) of the connecting flange (9), is subsequently deformed by means of a polygonal punch, is thereby fixed and is subsequently soldered in a soldering furnace.

## Revendications

1. Echangeur de chaleur, en particulier condenseur (1) pour des systèmes de climatisation, en particulier de véhicules automobiles, comprenant au moins un tube collecteur (4) et au moins une bride de raccordement (9) qui, par continuité de matière, est assemblée au tube collecteur (4) et communique avec lui, où le tube collecteur (4) présente un collet (8) et la bride de raccordement (9) un trou traversant (10) dans lequel le collet (8) peut être fixé avant l'assemblage par continuité de matière,
**caractérisé en ce que** le collet (8) est fixé par une déformation réalisée au moyen d'un poinçon présentant une section polygonale.

2. Echangeur de chaleur selon la revendication 1,
**caractérisé en ce que** le collet (8) présente une section intérieure (8a) qui peut être élargie par rapport au trou traversant (10), au moyen du poinçon polygonal.

3. Echangeur de chaleur selon la revendication 1 ou 2,
**caractérisé en ce que** le tube collecteur (4) est réalisé en deux parties et présente un fond (5) et un couvercle (6) sur lequel le collet (8) est formé d'un seul tenant.

4. Echangeur de chaleur selon la revendication 1, 2 ou 3,
**caractérisé en ce que** le collet (3) présente, après déformation ou élargissement, une section intérieure (8a) ayant la forme d'un polygone, de préférence d'un hexagone régulier.

5. Procédé utilisé pour l'assemblage par continuité de matière, en particulier pour le brasage d'un échangeur de chaleur (1) comprenant au moins un tube collecteur (4) et une bride de raccordement (9) devant y être fixée, **caractérisé en ce qu'**un collet (8) est formé à partir du tube collecteur (4, 6), **en ce que** la bride de raccordement (9) est positionnée sur le tube collecter (4, 6) et **en ce que** le collet (8) est introduit dans un trou traversant (10) de la bride de raccordement (9), puis déformé au moyen d'un poinçon polygonal, fixé à la bride de raccordement, et enfin brasé dans un four à braser.
